# FASCICULE DE BREVET EUROPEEN

(11) **EP 1 167 203 B1**
(45) Date de publication et mention de la délivrance du brevet: **26.10.2005**
(21) Numéro de dépôt: 00490024.7
(22) Date de dépôt: 20.06.2000
(51) Int. Cl.: B65B 25/04, B65B 31/02

(54) **Installation de conditionnement de produits alimentaires**
Konditionierungsanlage für Nahrungsmittel
Conditioning plant for food products

(43) Date de publication de la demande: 02.01.2002
(73) Titulaire: Duhamel, Jean Marie, 59150 Wattrelos (FR)
(72) Inventeur: Duhamel, Jean Marie, 59150 Wattrelos (FR)
(74) Mandataire: Hennion, Jean-Claude

(56) Documents cités:
- EP-A- 0 337 347
- US-A- 5 074 104
- US-A- 5 896 727

## Description

L'invention se rapporte à une installation de conditionnement de produits alimentaires tels des fruits ou légumes frais.

Elle trouve plus particulièrement mais non exclusivement application pour des de pommes de terre et des champignons.

Pour la conservation des légumes frais et notamment des pommes de terre épluchées, il est connu (EP-164285) après épluchage et lavage de les conditionner sous atmosphère inerte, c'est à dire dans un sachet fermé contenant un gaz inerte évitant l'oxydation des légumes et donc une modification de l'aspect desdits légumes.

Il est connu (FR-A-2.591.072) d'effectuer quasiment toutes les opérations de préparation des légumes sous vide ainsi que le conditionnement dans des sachets sous vide.

Une telle installation est malheureusement difficile à mettre en oeuvre et coûteuse car la réalisation du vide nécessite des investissement très lourds.

Plutôt que de faire le vide, il est connu de placer les divers matériels de l'installation de préparation et conditionnement dans un caisson sous atmosphère inerte.

Pour réaliser cette installation, il est prévu à l'entrée de l'installation, un sas formé d'un bac contenant un liquide dans lequel plonge le bas d'une chaîne de convoyage entraînant les légumes vers les dispositifs de l'installation.

L'invention propose une installation qui offre différents avantages par rapport aux installations connus.

On connaît également le document US-5.075.104 relatif à un dispositif de traitement de produits non fluides sous atmosphère inerte et température contrôlée.

Toutefois, dans ce document, les éléments du dispositif décrits ne permettent pas l'acheminement contrôlé des produits.

On connaît également le document US-5.896.727 relatif à un procédé et un dispositif d'élimination d'oxygène de l'espace de tête d'un emballage rempli aseptiquement.

Toutefois, dans ce document, il n'est pas décrit des moyens de traitement par refroidissement des produits.

A cet effet, l'invention se rapporte à une installation de conditionnement de légumes ou fruits frais et notamment de pommes de terre dans des sachets sous atmosphère inerte comprenant :
- au moins un dispositif de lavage,
- au moins un dispositif d'égouttage,
- au moins un dispositif de pesage et
- au moins un dispositif d'ensachage,
cette installation étant caractérisé en ce que :
- entre le dispositif d'égouttage et le dispositif de pesage, est prévu un tunnel de refroidissement des légumes ou fruits par injection d'azote liquide,
- le dispositif de pesage et le dispositif d'ensachage sont logés dans une enceinte sous atmosphère d'azote et
- le tunnel de refroidissement et l'enceinte précitée sont reliés par des moyens d'acheminement contrôlés vers l'enceinte de l'azote à l'état gazeux récupéré au niveau du tunnel de refroidissement.

L'invention sera bien comprise à l'aide de la description ci-après faite à titre d'exemple non limitatif en regard du dessin ci-annexé qui représente schématiquement :
- figure 1 : une installation selon l'invention,
- figure 2 : un détail de l'installation.

En se reportant au dessin, on voit une installation 1 de conditionnement de légumes ou fruits frais et notamment de pommes de terre dans des sachets sous atmosphère inerte.

L'atmosphère inerte est constitué par de l'azote qui évite et/ou ralentit notamment les phénomènes d'oxydation et de développement des bactéries.

Cette installation comprend :
- au moins un dispositif 2 de lavage,
- au moins un dispositif 3 d'égouttage,
- au moins un dispositif 4 de pesage et
- au moins un dispositif 5 d'ensachage.

Pour certains légumes tels les pommes de terre, l'installation comprend également, en amont des moyens 6 d'épluchage tels une machine d'épluchage par frottement et/ou par couteaux.

Egalement, peuvent être prévus des moyens de triage pour retirer les produits alimentaires non conforme et/ou de fractionnement des produits alimentaires.

Selon l'invention, cette installation présente des caractéristiques supplémentaires.

A cet effet :
- entre le dispositif 3 d'égouttage et le dispositif 4 de pesage, est prévu un tunnel 7 de refroidissement des légumes ou fruits par injection d'azote liquide,
- le dispositif 4 de pesage et le dispositif 5 d'ensachage sont logés dans une enceinte 8 sous atmosphère d'azote et
- le tunnel 7 de refroidissement et l'enceinte 8 précitée sont reliés par des moyens 9 d'acheminement contrôlés vers l'enceinte de l'azote à l'état gazeux récupéré au niveau du tunnel de refroidissement.

Ainsi l'azote introduit dans le tunnel pour en refroidir les légumes est récupéré pour participer aux conditions requises de température et d'atmosphère dans l'enceinte 8 où s'achève le processus de conditionnement avec, éventuellement, apport d'azote.

L'azote participe également au maintien d'une température basse dans la dite enceinte.

Pour obtenir cette régulation :
- d'une part, la conduite 7A d'évacuation habituelle de l'azote du tunnel de refroidissement vers l'extérieur est, cette fois-ci, raccordée à l'enceinte par une conduite 10 dite d'admission et,
- d'autre part, la sortie 7B du tunnel de refroidissement est reliée, à l'enceinte par un moyen d'acheminement 11 hermétique des produits alimentaires.

Il peut s'agir, pour ce moyen d'acheminement, d'un ou plusieurs convoyeurs logé dans un caisson.

Ce moyen 11 d'acheminement peut comprendre également un moyen 12 pour capter partiellement l'azote résiduaire et l'introduire dans l'enceinte en un point particulier et notamment en partie haute car l'azote étant un gaz « lourd », il est préférable de l'introduire en partie haute pour une diffusion homogène.

Egalement, on contrôle mieux la diffusion de cet azote.

Un moyen 13 de déplacement de l'azote, tel un ventilateur 13, déplace l'azote dans le tunnel et/ou conduites suivant un sens prédéterminé.

Donc, à l'aide de volets 14 contrôlant la section de passage des conduites et de ventilateurs 13, on parvient à contrôler correctement les conditions dans l'enceinte.

Le tunnel de refroidissement fonctionne classiquement à contre courant.

Plus précisément, l'azote est injecté sensiblement au niveau de la sortie du tunnel et cet azote se déplace vers l'entrée du tunnel où sont introduits les produits alimentaires qui se déplacent sur un convoyeur vers la sortie.

C'est donc au niveau de cet entrée du tunnel que l'azote gazeux est extrait.

Entre-temps, il a cédé des frigories aux produits alimentaires à refroidir.

Selon ce mode de déplacement à contre-courant, les produits alimentaires sont refroidis progressivement.

L'enceinte sera maintenue en légère surpression.

Des dispositifs d'analyse de la teneur en azote de l'enceinte sont associés à des moyens de sécurité pour éviter qu'un individu s'introduise par mégarde dans la dite enceinte.

Un tapis roulant achemine les sachets remplis et fermés vers une zone 30 de stockage, telle une chambre froide.

On fait appel à un sas pour transférer les produits de l'enceinte vers la chambre froide.

Deux bavettes 20 sont suffisantes pour établir le sas et obtenir une étanchéité correcte de l'enceinte.

L'accès à cette enceinte se fait grâce à des portes à volet roulant rapide permettant si nécessaire d'évacuer rapidement l'azote contenu dans l'enceinte avec l'aide des hottes d'extraction.

On peut également accéder à cette enceinte à l'aide de système de respiration autonome.

Avantageusement, le tunnel de refroidissement ainsi que les moyens d'égouttage sont logés dans une chambre 15 aseptisée.

Cette chambre 15 aseptisée comprendra une protection rapprochée avec des moyens de filtration de l'air permettant la création de flux laminaire autour du produit.

Des moyens de filtrations de l'air sont donc prévus.

Avantageusement, les moyens 3 d'égouttage comprennent successivement un moyen 3A d'essorage suivi d'au moins un tapis vibreur 3B.

Le tapis vibreur a également pour fonction d'alimenter le tunnel de refroidissement et de réguler cette alimentation.

L'essorage améliore le séchage des produits alimentaires.

Ainsi, il ne se forme pas de glaçons sur les produits alimentaires introduits dans les sachets.

Lorsqu'un épluchage est nécessaire, il est réalisé en dehors de la chambre aseptisée.

La conservation des légumes se fera alors sans bisulphite, sans conservateur et simplement sous atmosphère inerte et au froid, par exemple trois ou quatre degrés.

## Revendications

1. Installation de conditionnement de produits alimentaires tels des fruits ou légumes frais comprenant :
- au moins un dispositif (2) de lavage,
- au moins un dispositif (3) d'égouttage,
- au moins un dispositif (4) de pesage et
- au moins un dispositif (5) d'ensachage,
cette installation étant **CARACTERISEE en ce que** :
- entre le dispositif (3) d'égouttage et le dispositif (4) de pesage, est prévu un tunnel (7) de refroidissement des légumes ou fruits par injection d'azote liquide,
- le dispositif (4) de pesage et le dispositif (5) d'ensachage sont logés dans une enceinte (8) sous atmosphère d'azote et
- un tunnel (7) de refroidissement est relié à l'enceinte (8) où s'achève le processus de conditionnement par des moyens (9) d'acheminement contrôlés de l'azote à l'état gazeux récupéré au niveau du tunnel de refroidissement.

2. Installation selon la revendication 1 **caractérisée en ce que** :
- d'une part, la conduite (7A) d'évacuation habituelle de l'azote du tunnel de refroidissement vers l'extérieur est raccordée à l'enceinte par une conduite (10) dite d'admission et,
- d'autre part, la sortie (7B) du tunnel de refroidissement est reliée, à l'enceinte par un moyen d'acheminement (11) hermétique des produits alimentaires.

3. Installation selon la revendication 2 **caractérisée en ce que** le moyen (11) d'acheminement comprend également un moyen (12) pour capter partiellement l'azote résiduaire et l'introduire dans l'enceinte en un point particulier.

4. Installation selon la revendication 1 **caractérisée en ce que** le moyen (13) de déplacement de l'azote déplace l'azote dans le tunnel et/ou conduites suivant un sens prédéterminé.

5. Installation selon la revendication 1 **caractérisée en ce que** l'enceinte est maintenue en légère surpression.

6. Installation selon la revendication 1 **caractérisée en ce que** le tunnel de refroidissement et les moyens d'égouttage sont logés dans une chambre (15) aseptisée.

7. Installation selon la revendication 1 **caractérisée en ce que** les moyens (3) d'égouttage comprennent successivement un moyen (3A) suivi d'au moins un tapis vibreur (3B).

8. Installation selon la revendication 4 **caractérisée en ce qu'**elle comprend des volets (14) contrôlant la section de passage des conduites.

9. Installation selon la revendication 1 **caractérisée en ce que** des dispositifs d'analyse de la teneur en azote de l'enceinte sont associés à des moyens de sécurité.

## Patentansprüche

1. Anlage zur Konditionierung von Nahrungsmittelprodukten wie frischen Früchten oder Gemüsen, umfassend
- wenigstens eine Waschvorrichtung (2),
- wenigstens eine Abtropfvorrichtung (3),
- wenigstens eine Wiegevorrichtung (4) und
- wenigstens eine Vorrichtung zum Abpacken (5),
wobei diese Anlage **dadurch gekennzeichnet ist, daß**
- zwischen der Abtropfvorrichtung (3) und der Wiegevorrichtung (4) ein Tunnel (7) zur Kühlung der Gemüse oder Früchte durch Einspritzung von flüssigem Stickstoff vorgesehen ist,
- die Wiegevorrichtung (4) und die Vorrichtung zum Abpacken (5) in einem Gehäuse (8) unter Stickstoffatmosphäre angeordnet sind und
- der Tunnel (7) zur Kühlung mit dem Gehäuse (8) verbunden ist, wo der Konditionierungsvorgang durch Mittel (9) zum kontrollierten Einleiten von Stickstoff im gasförmigen Zustand geschieht, der auf der Ebene des Kühltunnels wiedergewonnen wird.

2. Anlage nach Anspruch 1, **dadurch gekennzeichnet, daß**
- einerseits eine übliche Abzugsleitung (7A) für den Stickstoff vom Tunnel (7) zur Kühlung nach außen mit einem Gehäuse für eine sogenannte Einlaßleitung (10) verbunden ist und
- andererseits der Ausgang (7B) des Tunnels zur Kühlung mit dem Gehäuse durch ein hermetisches Beförderungsmittel (11) der Nahrungsmittelprodukte verbunden ist.

3. Anlage nach Anspruch 2, **dadurch gekennzeichnet, daß** das Beförderungsmittel (11) auch ein Mittel (12) zum teilweisen Einfangen des restlichen Stickstoffes und Einführen in das Gehäuse an einem bestimmten Punkt umfaßt.

4. Anlage nach Anspruch 1, **dadurch gekennzeichnet, daß** das Mittel (13) zur Bewegung des Stickstoffs den Stickstoff in den Tunnel und/oder Leitungen in einer vorbestimmten Richtung bewegt.

5. Anlage nach Anspruch 1, **dadurch gekennzeichnet, daß** das Gehäuse unter leichtem Überdruck gehalten wird.

6. Anlage nach Anspruch 1, **dadurch gekennzeichnet, daß** der Kühltunnel und die Abtropfmittel in einer aseptisierten Kammer (15) untergebracht sind.

7. Anlage nach Anspruch 1, **dadurch gekennzeichnet, daß** die Mittel (3) zum Abtropfen aufeinanderfolgend ein Mittel (3A) gefolgt von wenigstens einem Vibrierband (3B) umfassen.

8. Anlage nach Anspruch 4, **dadurch gekennzeichnet, daß** sie Klappen (14) umfaßt, die den Durchgangsquerschnitt der Leitungen regeln.

9. Anlage nach Anspruch 1, **dadurch gekennzeichnet, daß** Vorrichtungen zur Analyse des Stickstoffgehaltes des Gehäuses mit Sicherheitsmitteln verbunden sind.

## Claims

1. Installation for the packaging of food products such as fresh fruit or vegetables and which includes:
- at least one washing device (2),
- at least one drainage device (3),
- at least one weighing device (4) and
- at least one bagging device (5),
with this installation being **CHARACTERISED by** the fact that:
- between the drainage device (3) and the weighing device (4), there is included a tunnel (7) for chilling the vegetables or fruits through the introduction of liquid nitrogen,
- the weighing device (4) and the bagging device (5) are located in an enclosure (8) which contains an atmosphere of nitrogen and
- a chilling tunnel (7) is connected to the enclosure (8) where the packaging is carried out by a controlled method (9) for transporting the gaseous nitrogen recovered in the chilling tunnel.

2. Installation as described in claim 1 **characterised by** the fact that:
- on one hand the usual conduit (7A) for evacuation of the nitrogen from the chilling tunnel towards the exterior is connected to the enclosure through a conduit (10) known as the admission conduit and,
- on the other hand, the outlet (7B) from the chilling tunnel is connected to the enclosure by means of a hermetically sealed device (11) for transporting the food products.

3. Installation as described in claim 2, **characterised by** the fact that the method (11) for transporting the nitrogen also includes a means (12) of partly trapping the residual nitrogen and introducing it into the enclosure at a specific point.

4. Installation as described in claim 1 **characterised by** the fact that the method (13) for moving the nitrogen moves the nitrogen in the tunnel and/or conduits in a predetermined direction.

5. Installation as described in claim 1 **characterised by** the fact that the enclosure is kept slightly pressurised.

6. Installation as described claim 1, **characterised by** the fact that the chilling tunnel and means of drainage are located in an aseptic chamber (15).

7. Installation as described in claim 1 **characterised by** the fact that the means of drainage (3) are successively made up of a device (3A) followed by at least one vibrating belt (3B).

8. Installation as described in claim 4, **characterised by** the fact that it includes shutters (14) which control the flow cross-section of the conduits.

9. Installation as described in claim 1, **characterised by** the fact that the devices for analysing the nitrogen levels in the enclosure are linked to safety devices.
